# FASCICULE DE BREVET EUROPEEN

(11) **EP 0 200 008 B1**
(45) Date de publication et mention de la délivrance du brevet: **08.03.1989**
(21) Numéro de dépôt: 86104384.2
(22) Date de dépôt: 01.04.1986
(51) Int. Cl.: E02D 29/14

(54) **Regard de chaussée à tampon verrouillé et étanche**
Verriegelte und dichte Schachtabdeckung
Locked and sealed manhole cover

(30) Priorité: 29.04.1985 FR 8507052
(43) Date de publication de la demande: 05.11.1986
(73) Titulaire: PONT-A-MOUSSON S.A., 54017 Nancy (FR)
(72) Inventeur: Vigneron, Pierre, Maidières F-54700 Pont-A-Mousson (FR); Hauer, Jean-Claude, F-54420 Saulxures Les Nancy (FR)
(74) Mandataire: Puit, Thierry

(56) Documents cités:
- FR-A- 1 426 805
- FR-A- 2 457 932
- FR-A- 2 468 697
- PATENTS ABSTRACTS OF JAPAN, vol. 8, no. 191 (M-322)[1628], 4 septembre 1984

## Description

L'invention est relative à un regard de chaussée à tampon errouillé et étanche permettant l'accès aux différents réseaux outerrains, notamment aux réseaux souterrains d'assainissement urbain.

On sait qu'un tel regard de chaussée doit être étanche pour empêcher la pénétration des eaux de ruissellement à l'intérieur du réseau, de plus le tampon doit être solidement maintenu dans son cadre pour prévenir un déplacement dudit tampon lors du passage d'un véhicule.

Ces deux problèmes, étanchéité et maintien, sont particulièrement cruciaux dans des régions vallonnées ou montagneuses en raison de l'importance que peuvent prendre les quantités d'eau de ruissellement et de la grandeur des réactions mécaniques engendrées par des véhicules sur une chaussée montante ou descendante.

On connaît, par le brevet FR n° 1 426 805, un regard de chaussée, de forme générale circulaire, verrouillé étanche comportant un couvercle, ou tampon, maintenu dans un cadre par un loquet en appui sur la face inférieure du cadre et relié à une tige filetée traversant le tampon de part en part, une garniture d'étanchéité étant interposée entre le cadre et le tampon; dans ce dispositif, la tige filetée assurant l'application du loquet sur la face inférieure du cadre est située à une distance du centre du tampon inférieure au rayon de la garniture d'étanchéité interposée entre le cadre et le tampon.

Ainsi, dans un tel dispositif, il se pose un problème d'étanchéité au niveau du passage de la tige filetée au travers du tampon, ce problème d'étanchéité ne pouvant pas être résolu par un joint torique, compte tenu des efforts encaissés par le tampon lors du passage des véhicules.

De plus, le verrouillage du tampon sur son cadre est réalisé par un contact direct, métal contre métal, entre cadre et tampon. Mais, compte tenu des tolérances de fabrication en fonderie, un contact parfait, sur toute la périphérie du tampon, entre le cadre et le tampon, est très difficile à réaliser. Ainsi il en résulte de façon inévitable des mouvements du tampon par rapport au cadre qui, d'une part, sont de nature à créer des bruits inacceptables lors du passage d'un véhicle sur le regard et, d'autre part, entraînent des cisaillements de la garniture d'étanchéité.

On connaît également, par le brevet FR-2 457 329, un regard de chaussée à tampon verrouillé et étanche comportant un tampon et un cadre propre à recevoir de tampon et présentant une semelle d'appui, une garniture d'étanchéité interposée entre le cadre et le tampon, et des moyens de verrouillage du tampon sur le cadre comportant une bride solidaire du cadre par l'intermédiaire de moyens de fixation démontables.

On connaît également, par le brevet US-4 203 686, un dispositif d'obturation comportant un tampon maintenu dans un cadre par un anneau de verrouillage appliqué sur la face supérieure du tampon et qui présente des surfaces d'appui en regard de surfaces correspondantes du cadre, aptes à coopérer avec lesdites surfaces du cadre pour appliquer le tampon sur le cadre lorsque ledit anneau de verrouillage subit une rotation, une garniture d'étanchéité étant interposée entre le cadre et le tampon.

Grâce à un tel dispositif, le verrouillage du tampon est assuré sans perforation dudit tampon et il ne se pose donc pas de problème d'étanchéité supplémentaire.

Mais, le verrouillage du tampon étant simplement obtenu par une rotation de l'anneau de verrouillage et maintenu par frottement des pièces métalliques entre elles, le passage répété de véhicules peut provoquer, par les vibrations engendrées, une rotation inverse de l'anneau de verrouillage, ce qui entraîne un déverrouillage du tampon. En effet le coefficient de frottement entre deux pièces métalliques est tel que les forces, engendrées par ce frottement, et s'opposant à la rotation de l'anneau de verrouillage, sont négligeables par rapport aux forces engendrées par le passage d'une charge roulante sur le regard.

L'invention a pour but de remédier à ces inconvénients en proposant un dispositif de verrouillage étanche d'un tampon sur son cadre, assurant en même temps l'étanchéité du regard, et interdisant, de manière absolue, tout mouvement vertical ascendant ou descendant du tampon dans son cadre suite au passage des véhicules.

Le regard de chaussée à tampon verrouillé et étanche selon l'invention comportant un tampon, un cadre propre à recevoir ce tampon et présentant une semelle d'appui, une garniture d'étanchéité interposée entre le cadre et le tampon, et des moyens de verrouillage du tampon sur ce cadre est caractérisé en ce que les moyens de verrouillage du tampon sur ce cadre comportent une pluralité de brides régulièrement réparties à la périphérie du cadre, solidaires de celui-ci par l'intermédiaire de moyens de fixation démontables, chaque bride comportant une partie externe orientée vers l'extérieur du cadre, et prenant appui sur une surface supérieure du cadre, et une partie interne, orientée vers l'intérieur du cadre, coopérant avec une surface supérieure du tampon, en ce que les moyens de fixation démontables sont situés à une distance du centre du tampon supérieure au rayon de la garniture d'étanchéité et en ce que la garniture d'étanchéité est interposée entre une surface d'appui inférieure du tampon et une surface d'appui supérieure du cadre.

Selon une realisation avantageuse de l'invention, une garniture d'étanchéité compressible et une garniture insonorisante incompressible sont interposées entre le cadre et le tampon.

D'autres caractéristiques et avantages apparaîtront au cours de la description qui va suivre faite en référence aux dessins annexés donnés uniquement à titre d'exemple non limitatif, sur lesquels:
- La Fig. 1 est une coupe partielle du regard verrouillé étanche selon l'invention selon un plan radial vertical, passant par l'axe du moyen de fixation d'une bride.
- La Fig. 2 est une coupe partielle du regard verrouillé étanche selon l'invention selon un plan radial vertical situé entre deux brides.
- La Fig. 3 est une vue en coupe analogue à la Fig. 1 d'une variante selon l'invention.

Comme montré sur la Fig. 1, le regard de chaussée comporte un tampon 2, un cadre 1 propre à recevoir ce tampon 2, une garniture d'étanchéité G1, torique en élastomère de dureté comprise entre 45° et 60° SHORE A interposée entre le cadre 1 et le tampon 2, une garniture insonorisante G2, de dureté comprise entre 41 ° et 46^{G} SHORE D cette garniture G2 pouvant être d'un type connu tel que décrit dans le brevet FR-2 153 823, et une pluralité de brides 4 solidaires du cadre 1 par l'intermédiaire de moyens de fixation démontables, désignés d'une façon générale par la référence F. Selon un mode de réalisation préférentiel de l'invention le regard est de forme circulaire, mais il pourrait être, par exemple, triangulaire ou rectangulaire.

Comme illustré aux Fig. 1 et 2, le cadre 1 comporte une jupe 9, continue, s'étendant verticalement à partir d'une semelle d'appui 8 horizontale par laquelle le cadre 1 prend appui sur le sommet de la cheminée, non représentée, constituant le regard de visite.

A peu près à mi-hauteur de la jupe 9, celle-ci est munie d'une collerette radiale interne 11, présentant une partie supérieure 17 légèrement inclinée par rapport à l'horizontale, prolongée extérieurement par une gorge périphérique 18. Cette collerette radiale interne 11 présente intérieurement une surface tronconique 19 d'axe vertical.

La collerette radiale interne 11 est reliée, par un congé 14, en prolongement radial externe de la gorge periphérique 18 de la face supérieure de la collerette 11, à la jupe 9. Ce congé 14 sert de siège à la garniture d'étanchéité torique G1.

La semelle d'appui 8, du cadre 1, présente, régulièrement répartis sur son pourtour, des reliefs d'appui 81, venus de matière avec la semelle 8, surélevés par rapport à cette semelle d'appui 8. Ces reliefs 81 présentent une surface supérieure d'appui 82, qui peut être légèrement inclinée par rapport à l'horizontale tronconique d'axe vertical, la limite interne de cette surface d'appui 82 étant à une hauteur plus faible que la limite externe de cette dite face. Selon un mode de réalisation préférentiel de l'invention, ces reliefs 81 sont au nombre de six.

La jupe 9, en dehors des reliefs d'appui 81, s'étend à la périphérie interne de la semelle d'appui 81. Au niveau des reliefs 81, la jupe 9 présente des décrochements qui délimitent, vers l'extérieur du cadre 1, les reliefs 81.

Ces reliefs 81 sont à une hauteur, par rapport à la semelle d'apui 8, supérieure à la hauteur de la face 17 de la collerette 11, mais inférieure à la hauteur de la jupe 9. Ainsi la jupe 9, au niveau des reliefs 81, délimite, avec les surfaces d'appui 82, des logements 6.

Dans les reliefs 81, sont ménagés, à partir des faces 82, des taraudages verticaux 16.

Chaque bride 4 est constituée d'une partie interne 10 dirigée vers l'intérieur du cadre 1, et d'une partie externe 15 dirigée vers l'extérieur du cadre 1. Selon un mode de réalisation préférentiel de l'invention, chaque bride 4 est percée d'un trou destiné au passage d'un boulon 3 assurant la fixation de la bride 4 sur le cadre 1. Le boulon 3 est vissé dans le taraudage 16. Une rondelle de blocage 5 est interposée entre la tête du boulon 3 et la surface supérieure de la bride 4. Les boulons 3 et les rondelles de blocage 5 constituent alors les moyens de fixation désignés par la référence F. Chaque partie externe 15 d'une bride 4 est destinée à prendre appui sur la surface d'appui 82 d'un relief 81, à l'intérieur du logement 6, les brides 4 étant en même nombre que les logements 6.

Le tampon 2, présente, à sa périphérie, sur sa face supérieure, une surface d'appui 7 (ou épaulement 7) de la partie interne 10 de la bride 14, qui peut être légèrement inclinée par rapport à l'horizontale, tronconique, d'axe vertical, la limite externe de cet épaulement 7 étant à une hauteur moindre que la limite interne de cet épaulement 7. Cet épaulement 7 (ou surface d'appui 7) est reliée à une autre surface d'appui 12, du tampon 2, en-dessous de l'épaulement 7, par une surface tronconique 13, d'axe vertical, la limite interne de cette surface 13 étant moins haute que la limite externe de cette dite surface.

Entre le tampon 2 et le cadre 1 sont disposées les garnitures G1 et G2.

La garniture, G1 peut être, comme représenté aux Fig. 1 et 2, une garniture d'étanchéité torique en élastomère de dureté comprise entre 45° et 60° SHORE A. Elle prend appui sur le congé 14 de la collerette 11 du cadre 1.

La garniture insonorisante G2, interposée entre le cadre et le tampon, est constituée d'un matériau résistant à la compression pouvant résulter du passage d'un véhicule sur le regard. Elle peut, par exemple, être en polyéthylène, de dureté comprise entre 41° et 46° SHORE D.

Cette garniture G2 a, comme illustré aux Fig. 1 et 2, un profil en forme de G renversé. Cette garniture insonorisante G2 enveloppe la collerette radiale interne 11. Elle est constituée d'un corps 20 de profil externe correspondant au profil de la face tronconique 19 du cadre 1, relié a deux lèvres horizontales dont la lèvre supérieure 21 a un profil interne correspondant au profil de la face 17 de la collerette 11. Cette lèvre supérieure 21 est terminée par un bourrelet d'accrochage d'un profil conjugué de celui de la gorge 18 de la collerette 11.

Le tampon 2 repose sur cette garniture insonorisante G2 par la surface annulaire d'appui 12, disposée en-dessous de la surface d'appui 7 ou épaulement, en contact avec la face supérieure de la lèvre 21 de la garniture G2.

Au point de vue constitutif, le diamètre du trou de passage du boulon 3 dans la bride 4 est supérieur au diamètre du boulon 3, et ce dans des proportions permettant un rattrapage des tolérances dues à la fabrication par moulage des pièces, telles que le tampon 2, le cadre 1 et les brides 4, ce qui permet à la bride 4 de présenter une légère déviation angulaire par rapport à l'axe perpendicualire du boulon 3.

Ce rattrapage des tolérences de fabrication des pièces de fonderie est d'ailleurs facilité par le fait que les surfaces d'appui 82 du cadre 1 et 7 du tampon 2 sont légèrement tronconiques de telle sorte que même dans le cas d'une hauteur maximale (respectivement minimale) des surfaces d'appui 82 et d'une hauteur minimale (respectivement maximale) de la surface d'appui 7, les parties 10 et 15 de chaque bride 4 sont toujours en contact avec les surfaces d'appui 7 et 82.

Ainsi, lors du montage du regard, l'application des brides 4 contre les surfaces d'appui 7 du tampon 2 et les surfaces 82 du cadre 1, permet, par le serrage des boulons 3, de comprimer la garniture d'étanchéité G1 entre la surface 13 du tampon 2 et le congé 14 du cadre 1, jusqu'à ce que la surface 12 du tampon entre en contact avec la garniture incompressible G2. Après cela, tout serrage devient pratiquement impossible, la garniture insonorisante G2 étant incompressible. Ainsi, dans ce dispositif, le tampon 2 et le cadre 1 ne sont jamais en contact direct métal-métal.

Ainsi le cadre est parfaitement verrouillé puisqu'il ne peut plus bouger verticalement grâce aux brides 4 et à la garniture G2, par ailleurs l'étanchéité est assurée par la compression de la garniture G1.

Ainsi, comme on le voit, la garniture d'étanchéité torique G1 n est soumise qu'à la compression, entre la face 13 du tampon et le congé 14 du cadre, résultant de la mise en contact de la face 12 du tampon avec la lèvre 21 de la garniture insonorisante incompressible G2 par l'intermédiaire du serrage des brides 4.

Le taux de compression de la garniture G1 est donc fonction des tolérances de moulage des pièces de fonderie, et c'est pourquoi la garniture G1 est constituée d'un élastomère de dureté comprise entre 45° et 60° SHORE A pour permettre une compression aisée de cette garniture G1 même dans le cas d'éca ts dimensionnels extrêmes qui diminueraient le volume situé entre le congé 14 et la surface 13 une fois la surface 12 du tampon 2 en contact avec la lèvre 21 de la garniture incompressible G2.

De plus, une fois le regard monté, comme tout mouvement vertical du tampon est interdit, par les brides 4 et la garniture G2, la garniture G1 n'est soumise à aucune augmentation de sa compression, ainsi elle ne risque pas de se détériorer prématurément.

Selon une variante de l'invention (représentée Fig. 3), il a été réalisé un regard verrouillé étanche selon le modèle de l'invention dans lequel la garniture d'étanchéité G1 a été ôtée et la garniture insonorisante G2 a été remplacée par une garniture d'étanchéité G3 qui peut être, comme illustré Fig. 3 de même profil que la garniture insonorisante G2 mais constituée d'un matériau compressible de dureté moyenne, par exemple un élastomère de dureté 60° SHORE A.

Ainsi chaque bride 4, une fois les moyens de fixation F mis en place, est en appui sur, la surface d'appui 82 du cadre 1 par sa partie externe 15, et la surface d'appui 7 du tampon par sa partie interne 10. Grâce à ce double appui, de part et d'autre de l'axe selon lequel agissent les moyens de fixation F, il est possible d'agir sur les moyens de fixation F avec des moyens de contrôle dynamométriques, tels qu'une clé de serrage des boulons 3 à contrôle de serrage dynamométrique, et d'obtenir ainsi une précontrainte déterminée de la garniture d'étanchéité G3. Là encore, dans ce dispositif, le cadre 1 et le tampon 2 ne sont jamais en contact direct métal-métal.

Il est ainsi possible, en faisant varier le nombre de brides 4 et le couple de serrage des boulons 3, d'obtenir une compression de la garniture d'étanchéité G3 égale, ou supérieure, à la compression de la garniture G3 qui serait engendrée par le passage de véhicules lourds. On peut ainsi arriver à une précontrainte de la garniture G3 correspondant au passage d'une charge roulante de 13 tonnes sur le regard.

Ainsi cette précontrainte de la garniture d'étanchéité G3 permet d'éviter un affaissement du tampon, par rapport au cadre, lors du passage d'un véhicule, ce qui entrainerait une libération de la bride 4 et donc la possibilité d'un desserrage des boulons 3.

Dans cette variante, la garniture G3 sert donc à la fois à assurer l'étanchéité du regard aux eaux de ruissellement et le verrouillage du tampon, puisque la garniture étant précontrainte lors du montage du regard tout mouvement ultérieur du tampon est rendu impossible. Il est évident que la garniture G3 en élastomère pourrait être d'un autre profil tel que par exemple celui décrit dans le brevet FR-2 508 953, ou d'un autre profil, pourvu que cette garniture soit compressible et interposée entre une surface d'appui inférieure tampon 2 et une surface d'appui supérieure du cadre 1, le cadre 1 et le tampon 2 n'étant jamais en contact direct métal-métal.

Le dispositif de verrouillage du regard selon l'invention permet donc d'assurer un verrouillage efficace du tampon et d'assurer une bonne étanchéité aux eaux de ruissellement entre le cadre 1 et le tampon 2 en utilisant des pièces (cadre 1 tampon 2 et brides 4) brutes de fonderie, ne nécessitant pas d'usinage ultérieur.

## Revendications

1. Regard de chaussée à tampon verrouillé et étanche, comportant un tampon (2) et un cadre (1) propre à recevoir ce tampon (2) et présentant une semelle d'appui (8), une garniture d'étanchéité (G1, G3) interposée entre le cadre (1) et le tampon (2), et des moyens de verrouillage du tampon sur ce cadre, caractérisé en ce que, les moyens de verrouillage du tampon sur ce cadre comportent une pluralité de brides (4) régulièrement réparties à la périphérie du cadre (1), solidaires de celui-ci par l'intermédiaire de moyens de fixation démontables (F), chaque bride (4) comportant une partie externe (15), orientée vers l'extérieur du cadre (1), et prenant appui sur une surface supérieure (82) du cadre (1), et une partie interne (10), orientée vers l'intérieur du cadre (1), coopérant avec une surface supérieure (7) du tampon (2), en ce que les moyens de fixation démontables (F) sont siutés à une distance du centre du tampon supérieure au rayon de la garniture d'étanchéité (G1, G3), et en ce que la garniture d'étanchéité (G1, G3) est interposée entre une surface d'appui inférieure du tampon et une surface d'appui supérieure du cadre.

2. Regard de chaussée suivant la revendication 1 caractérisé en ce que le cadre (1) comporte une jupe (9) continue, entourant le tampon (2), et des reliefs (81) venus de matières avec la semelle d'appui (8), qui présentent une face supérieure d'appui (82), délimités extérieurement par ladite jupe (9), délimitant ainsi des logements (6) régulièrement répartis sur le pourtour du cadre (1 ).

3. Regard de chaussée suivant l'une des revendications 1 à 2, caractérisé en ce que la partie interne (10) de chaque bride (4) coopère avec un épaulement (7) périphérique ménagé à la face supérieure du tampon (2).

4. Regard de chaussée suivant l'une des revendications 1 à 3 caractérisé en ce que le moyen de fixation démontable (F) d'une bride (4) sur le cadre (1) est constitué par un boulon (3), passant à travers un trou ménagé dans chaque bride (4), ledit boulon (3) étant vissé dans un taraudage (16) ménagé à partir de la surface d'appui (82) dans les reliefs (81).

5. Regard de chaussée suivant la revendication 4 caractérisé en ce que le trou de passage du boulon (3) à travers une bride (4) présente un diamètre supérieur au diamètre dudit boulon (3).

6. Regard de chaussée suivant l'une des revendications 1 à 3 caractérisé en ce que la surface (82) d'un relief (81), sur laquelle prend appui la partie externe (15) d'une bride (4), et l'épaulement (7), du tampon (2), sur lequel prend appui la surface interne (10) d'une bride (4), sont inclinées par rapport à l'horizontal.

7. Regard de chaussée suivant la revendication 1 caractérisé en ce que une garniture de dureté comprise entre 41 et 46° SHORE D est interposée entre le cadre (1) et le tampon (2).

8. Regard de chaussée suivant la revendication 1 caractérisé en ce que la garniture d'étanchéité interposée entre le cadre (1) et le tampon (3) présente une précontrainte de valeur déterminée, assurée par le serrage des brides (4) par l'intermédiaire des moyens de fixation démontables (F).

## Patentansprüche

1. Verriegelte und dichte Schachtabdeckung, mit einem Stopfen (2) und einem Rahmen (1), der geeignet ist den Stopfen (2) aufzunehmen und eine Stützplatte (8), eine Abdichtung (G1, G3), die zwischen dem Rahmen (1) und dem Stopfen (2) angeordnet ist, und Mittel zur Verriegelung des Stopfens auf dem Rahmen aufweist, dadurch gekennzeichnet, daß die Mittel zur Verriegelung des Stopfens auf dem Rahmen eine Mehrzahl von Flanschen (4) aufweist, die regelmäßig am Umfang des Rahmens (1) verteilt fest mit diesem mittels entfernbaren Befestigungsmitteln (F) verbunden sind, wobei jeder Flansch (4) einen äußeren Bereich (15) aufweist, der auf das Äußere des Rahmens (1) gerichtet ist und sich auf einer oberen Fläche (82) des Rahmens (1) abstützt, und einen inneren Bereich (10) aufweist, der zum Inneren des Rahmens (1) ausgerichtet ist, wobei er mit einer oberen Oberfläche (7) des Stopfens (2) zusammenwirkt, daß die entfernbaren Befestigungsmittel (F) mit einem Abstand vom Zentrum des Stopfens angeordnet sind, der größer ist als der Radius der Abdichtung (G1, G3), und daß die Abdichtung (G1, G3) zwischen einer unteren Stützfläche des Stopfens und einer oberen Stützfläche des Rahmens angeordnet ist.

2. Schachtabdeckung nach Anspruch 1, dadurch gekennzeichnet, daß der Rahmen (1) eine fortlaufende Schürze (9), die den Stopfen (2) umläuft und aus dem Material mit der Stützplatte (8) gebildete Erhöhungen (81) aufweist, die eine obere Stützfläche (82) aufweisen, die von außen durch die Schürze (9) begrenzt sind, wobei sie so Lagerungen (6) begrenzen, die regelmäßig verteilt auf dem Umfang des Rahmens (1) angeordnet sind.

3. Schachtabdeckung nach einem der Ansprüche 1 oder 2, dadurch gekennzeichnet, daß der innere Bereich (10) eines jeden Flansches (4) mit einer Umfangsschulter (7) zusammenwirkt, die in der oberen Fläche des Stopfens (2) angeordnet ist.

4. Schachtabdeckung nach einem der Ansprüche 1 bis 3, dadurch gekennzeichnet, daß die entfernbaren Befestigungsmittel (F) eines Flansches (4) auf dem Rahmen (1) von einer Durchsteckschraube (3) gebildet sind, die ein in jedem Flansch (4) ausgebildetes Loch durchdringt, wobei die Durchsteckschraube (3) in ein Innengewinde (16) eingeschraubt ist, das ausgehend von der Stützoberfläche (82) in den Erhöhungen (81) ausgebildet ist.

5. Schachtabdeckung nach Anspruch 4, dadurch gekennzeichnet, daß das Durchgangsloch der Durchsteckschraube (3) durch einen Flansch (4) hindurch einen Durchmesser aufweist, der größer ist als der Durchmesser der Durchsteckschraube (3).

6. Schachtabdeckung nach einem der Ansprüche 1 bis 3, dadurch gekennzeichnet, daß die Oberfläche (82) einer Erhöhung (81), auf der sich der äußere Bereich (15) eines Flansches (4) abstützt, und die Schulter (7) des Stopfens (2), auf dem sich die innere Oberfläche (10) eines Flansches (4) abstützt bezüglich der Horizontalen geneigt sind.

7. Schachtabdeckung nach Anspruch 1, dadurch gekennzeichnet, daß eine Abdichtung von der Härte zwischen 41° und 46° SHORE D zwischen dem Rahmen (1) und dem Stopfen (2) angeordnet ist.

8. Schachtabdeckung nach Anspruch 1, dadurch gekennzeichnet, daß die Abdichtung, die zwischen dem Rahmen (1) und dem Stopfen (3) angeordnet ist, eine Vorspannung bestimmten Wertes aufweist, die durch Festspannen der Flansche (4) mittels der entfernbaren Befestigungsmittel (F) sichergestellt ist.

## Claims

1. Manhole with a locked and sealed cover, comprising a cover (2) and a frame (1) able to receive this cover (2) and comprising a support plate (8), a sealing ring (G1 , G3) interposed between the frame (1) and the cover (2) and means for locking the cover on this frame, characterised in that the means for locking the cover on this frame comprise a plurality of flanges (4) uniformly distributed on the periphery of the frame (1), connected to the latter through the intermediary of removable fixing means (F), each flange (4) comprising an external portion (15), directed towards the outside of the frame (1) and resting on an upper surface (82) of the frame (1) and an internal portion (10) directed towards the inside of the frame (1), co-operating with an upper surface (7) of the cover (2), in that the removable fixing means (F) are situated at a distance from the centre of the cover greater than the radius of the sealing ring (G1, G3) and in that the sealing ring (G1, G3) is interposed between a lower support surface of the cover and an upper support surface of the frame.

2. Manhole according to Claim 1, characterised in that the frame (1) comprises a continuous skirt (9) surrounding the cover (2) and reliefs (81) integral with the suppo t plate (8), which have an upper support surface (82), defined externally by the said skirt (9), thus defining recesses (6) uniformly distributed around the periphery of the frame (1).

3. Manhole according to one of Claims 1 to 2, characterised in that the internal portion (10) of each flange (4) co-operates with a peripheral shoulder (7) provided on the upper face of the cover (2).

4. Manhole according to one of Claims 1 to 3, characterised in that the means (F) for the removable fixing of a flange (4) to the frame (1) are constituted by a bolt (3), passing through a hole provided in each flange (4), the said bolt (3) being screwed into a tapped bore (16) provided in the support surface (82) of the reliefs (81).

5. Manhole according to Claim 4, characterised in that the hole for the passage of the bolt (3) through a flange (4) has a diameter greater than the diameter of the said bolt (3).

6. Manhole according to one of Claims 1 to 3, characterised in that the surface (82) of a relief (81), on which the external portion (15) of a flange (4) bears and the shoulder (7) of the cover (2) on which the internal surface (10) of a flange (4) bears, are inclined with respect to the horizontal.

7. Manhole according to Claim 1, characterised in that a ring of hardness comprised between 41 and 46° SHORE D is interposed between the frame (1) and the cover (2).

8. Manhole according to Claim 1, characterised in that the sealing ring interposed between the frame (1) and the cover (2) is compressed to a predetermined level ensured by tightening of the flanges (4) through the intermediary of removable fixing means (F).
